# EUROPÄISCHE PATENTANMELDUNG

(11) **EP 0 296 383 A1**
(43) Veröffentlichungstag der Anmeldung: **28.12.1988**
(21) Anmeldenummer: 88108639.1
(22) Anmeldetag: 30.05.1988
(51) Int. Cl.: B66C 23/26

(54) **Turmdrehkran**

(30) Priorität: 04.06.1987 DE 3718800
(71) Anmelder: Liebherr-Werk Biberach GmbH, D-88396 Biberach (DE)
(72) Erfinder: Walther, Lothar, Dipl.-Ing., D-7950 Biberach/Riss (DE)
(74) Vertreter: Gossel, Hans K., Dipl.-Ing.

(57) **Zusammenfassung**

Um einen Turmdrehkran mit einem Ausleger auch im Bereich von Hindernissen verschwenken zu können, die sich durch Wippen des Auslegers nicht überwinden lassen, ist an dem Ausleger (9) ein parallel zu diesem ausfahrbarer und diesen durch Ausfahren verlängernder un einziehbarer Auslegerträger (14) geführt. Auf dem Auslegerträger (14) ist eine verfahrbare Laufkatze (18) angeordnet.

## Beschreibung

Die Erfindung betrifft einen Turmdrehkran mit einem auf einem Portal oder einem Oberwagen eines Fahrgestells angeordneten Turm, einen an dem Turm im Bereich der Turmspitze angelenkten und durch Gestänge oder Seile abgespannten Ausleger und vorzugsweise mit einem Gegenausleger, der mit einem verfahrbaren Gegengewicht versehen ist.

Turmdrehkräne dieser Art sind in unterschiedlichen Ausführungsformen bekannt. Der Drehkranz kann im Fußbereich des Turms (Untendreher) oder im Bereich der Turmspitze unterhalb der Anlenkung des Auslegers (Obendreher) vorgesehen sein. Turmdrehkräne dieser Art werden häufig bei beengten Platzverhältnissen eingesetzt, so daß der Ausleger nicht behinderungsfrei rundum verschwenkt werden kann. Beispielsweise ergibt sich eine Einschränkung des Schwenkbereichs dann, wenn ein Turmdrehkran in Baulükken eingesetzt wird, in denen die freie Schwenkbarkeit des Auslegers durch Bauwerke beschränkt ist. Um dennoch den Ausleger über einen größeren Schwenkwinkel verschwenken zu können, ist es bekannt, den Ausleger insgesamt oder ein äußeres Teil des Auslegers wippbar auszubilden, so daß der Ausleger oder ein Auslegerteil hochgeschwenkt und in diesem hochgeschwenkten Zu stand über ein im Wege stehendes Bauwerk hinweggeschwenkt werden kann.

Die Wippbarkeit des Auslegers oder eines äußeren Auslegerteils vermag aber dann im Falle des Vorhandenseins von Hindernissen den Schwenkbereich nicht zu vergrößern, wenn sich der Turmdrehkran unterhalb einer Kuppel oder unterhalb eines diesen überdekkenden oder übergreifenden Bauwerks befindet.

Aufgabe der Erfindung ist es daher, einen Turmdrehkran der eingangs angegebenen Art zu schaffen, dessen Ausleger sich auch dann im Bereich von Hindernissen verschwenken läßt, die durch Wippen des Auslegers nicht überwunden werden können.

Erfindungsgemäß wird diese Aufgabe bei einem Turmdrehkran der gattungsgemäßen Art dadurch gelöst, daß an dem Ausleger parallel zu diesem ein ausfahrbarer und diesen durch Ausfahren verlängernder und einziehbarer Auslegerträger geführt ist und daß auf dem Auslegerträger die verfahrbare Laufkatze angeordnet ist. Bei dem erfindungsgemäßen Turmdrehkran läßt sich die Länge des Auslegers durch Einfahren des Auslegerträgers nahezu bis auf die Hälfte seiner Länge verkürzen, wobei im ausgefahrenen Zustand des Auslegerträgers sich dieser mit dem Ausleger nur so weit überlappen muß, daß zwischen beiden noch eine ausreichend feste Verbindung gewährleistet ist, ohne daß die durch das Drehmoment verursachten Reaktionskräfte in den verbindenden Lagern zu groß wird.

Bei dem erfindungsgemäßen Turmdrehkran ist der verfahrbare Auslegerträger durch verschiebliche Lager an dem Ausleger aufgehängt. Die Verschiebung des Auslegerträgers kann dabei auch bei belasteter Laufkatze erfolgen. Der verschiebliche Auslegerträger, der die Laufkatze trägt, kann jede gewünschte Zwischenstellung innerhalb des möglichen Verschiebeweges einnehmen. Soll ein Hindernis überwunden werden, kann der Auslegerträger in einfacher Weise eingefahren und anschließend wieder ausgefahren werden.

Die Laufkatze kann selbstverständlich in jeder Stellung des Auslegerträgers über dessen Bereich verstellt werden.

Zweckmäßigerweise sind der Ausleger im Bereich seines äußeren Endes und der verfahrbare Auslegerträger im Bereich seines turmnahen Endes mit Rollensätzen versehen, die auf zueinander parallelen Schienen oder Trägerprofilen des Auslegerträgers bzw. des Auslegers laufen, so daß der Auslegerträger teleskopartig ausfahrbar und einziehbar mit dem Ausleger verbunden ist.

Zweckmäßigerweise sind der verfahrbare Auslegerträger sowie die Laufkatze mit eigenen Antrieben versehen. Der Antrieb für den Auslegerträger kann auf dem Ausleger und der Antrieb für die Laufkatze auf dem Auslegerträger angeordnet sein.

In weiterer Ausgestaltung der Erfindung ist vorgesehen, daß der Antrieb des Auslegerträgers derart mit dem auf dem Gegenausleger verfahrbaren Gegengewicht gekuppelt ist, daß dieses entsprechend dem Fahrweg des Auslegerträgers in Richtung auf den Turm oder in Gegenrichtung verfahren wird. Durch diese Ausgestaltung wird das Gegengewicht zwangsweise in Abhängigkeit von der Stellung des Auslegerträgers verfahren, so daß das resultierende, auf die Krandrehachse wirkende Moment so gering wie möglich gehalten werden kann.

Nach einer vorteilhaften Ausgestaltung der Erfindung ist vorgesehen, daß das Halteseil des verfahrbaren Gegengewichts derart mit dem Auslegerträger verbunden ist, daß dieses entsprechend dem Fahrweg des Auslegerträgers in Richtung auf den Turm oder in Gegenrichtung verfahren wird. Nach dieser Ausgestaltung wird zwangsläufig mit dem Verfahren des Auslegerträgers auch ein Gewichtsausgleich geschaffen.

Ausgestaltungen der entsprechenden Einscherung des Halteseils werden nachstehend anhand von Ausführungsbeispielen beschrieben. Wird bei dem erfindungsgemäßen Turmdrehkran der Auslegerträger ausgefahren oder eingezogen, so soll während dieses Verfahrens die Last auf gleicher Höhe bleiben, wenn die Hubwinde nicht betätigt wird. In weiterer Ausgestaltung der Erfindung ist daher vorgesehen, daß das Hubseil schlaufenartig über eine Seilrolle im Endbereich des Auslegers eingeschert ist und von dieser Seilrolle ein Trum über Leitrollen zu der Hubwinde und das andere Trum über endseitige Leitrollen des Auslegerträgers zu seinem Festpunkt an dem Ausleger geführt ist und daß das Hubseil zwischen den endseitigen Leitrollen über die Leitrollen der Laufkatze und zwischen diesen über die Oberflasche des Kranhakens verläuft.

Ausführungsbeispiele der Erfindung werden nachstehend anhand der Zeichnung näher erläutert. In dieser zeigt
Fig. 1 einen Turmdrehkran in Seitenansicht,
Fig.2 den Überlappungsbereich des Auslegers und des Auslegerträgers des Turmdrehkrans nach Fig. 1 in vergrößerter Darstellung,
Fig.3 das freie Ende des Auslegerträgers in vergrößerter Darstellung
Fig.4 eine schematische Darstellung der Hubseileinscherung,
Fig.5 eine schematische Darstellung einer ersten Variant der Einscherung der Seile zur gleichzeitigen Verstellung des Auslegerträgers und des Gegengewichts und
Fig.6 eine schematische Darstellung einer zweiten Variante der Seileinscherungen zur gleichzeitigen Verstellung des Gegengewichts und des Auslegerträgers.

Auf einem beispielsweise auf Schienen verfahrbaren Portal 1 ist der Turm 2 des Trumdrehkrans abgestützt und durch schräg verlaufende Streben 3 in üblicher Weise fixiert. Auf der verfahrbaren Plattform des Portals sind in üblicher Weise zur Erhöhung der Stabilität aufeinander gestapelte Betonplatten 4 abgelegt.

Die Turmspitze 5 ist in bekannter Weise durch eine Drehverbindung 6 mit dem oberen Ende des Turms 2 verbunden. Zum Verschwenken der Turmspitze ist in dieser im Bereich der Drehverbindung 6 ein Drehwerk 7 vorgesehen.

An die Turmspitze 5 ist oberhalb der ebenfalls mit der Turmspitze verschwenkbaren Fahrerkabine 8 der Ausleger 9 angelenkt. Der Ausleger 9 ist gegenüber dem oberen Ende 10 der Turmspitze durch gelenkig miteinander verbundene Gestänge 11 abgespannt.

Auf der dem Ausleger 9 gegenüber liegenden Seite der Turmspitze 5 ist an diese der Gegenausleger 12 angelenkt. Auch dieser ist gegenüber dem oberen Ende 10 der Turmspitze 5 durch gelenkig miteinander verbundene Gestänge 13 abgespannt.

An der Unterseite des Auslegers 9 ist der Auslegerträger 14 verschieblich geführt. Der Auslegerträger 14 weist an seinem turmnahen inneren Ende seitliche hochstehende Laschen auf, in denen Rollen gelagert sind, die auf den seitlichen unteren Gurtträgern des Auslegers 9 laufen.

Der Ausleger 9 weist an seinem äußeren Ende nach unten ragende Laschen 16 auf, in denen Rollensätze 17 gelagert sind, die obere Gurtträger des Auslegerträgers 14 untergreifen. Durch die Rollen bzw. Rollensätze 15, 16 ist der Auslegerträger 14 verschieblich auf den seitlichen Untergurten des Auslegers 9 geführt.

Auf den Untergurten des Auslegerträgers 14 ist in bekannter Weise die Laufkatze 18 verfahrbar angeordnet.

Auf den Untergurten des Gegenauslegers 12 ist das verschiebliche Gegengewicht 20 verfahrbar gelagert.

Im inneren Endbereich des Auslegers 9 ist das Fahrwerk 21 für den Auslegerträger 14 angeordnet. Zum Verfahren des Auslegerträgers 14 sind an diesem die Enden eines Seils befestigt, die über Rollen geführt sind.

Weiterhin ist das Gegengewicht 20 über eine Seilführung mit dem Fahrwerk 21 oder mit dem turmnahen Ende des Auslegerträgers 14 verbunden. Der Gegenausleger 12 ist nach außen leicht ansteigend angeordnet, so daß das verfahrbare Gegengewicht 20 unter Schwerkraftwirkung bestrebt ist, sich in Richtung auf den Turm 2 zu bewegen. Durch entsprechende Trommelabstufung im Fahrwerk 21 bzw. durch geeignete Seileinscherung des Halteseils 24 am Gegenausleger 12 und am Gegengewicht 20 wird das Gegengewicht 20 unter Berücksichtigung der kürzeren Länge des Gegenauslegers 12 immer entsprechend der relativen Stellung des Auslegerträgers 14 zu dem Ausleger 9 verfahren.

In dem verfahrbaren Auslegerträger 14 ist das Fahr- und Hubwerk 27 für die Laufkatze 18 angeordnet. Dieses ist bekannter Bauart.

Die ausgefahrene Stellung des Auslegerträgers 14 ist in der Zeichnung in vollen Linien dargestellt. Die eingefahrene Stellung des Auslegerträgers 14 ist in der Zeichnung unterhalb des Auslegers 9 in strichpunktierten Linien dargestellt.

Aus Fig. 4 ist eine Hubseileinscherung ersichtlich, die bei einem Verfahren des Auslegerträgers 14 gewährleistet, daß der Kranhaken bzw. die Last auch dann auf gleicher Höhe bleibt, wenn die Hubwinde 30 nicht betätigt wird. Von der Seiltrommel der Hubwinde 30 läuft das Hubseil 31 über am Turm gelagerte Umlenkseilrollen 32,33 zu einer Seilrolle 34, die im äußeren Endbereich des Auslegers 9 gelagert ist. Das Hubseil 31 umschlingt die Umlenkseilrolle 34 schlaufenartig und ist dann über endseitige Umlenkrollen 35,36 des Auslegerträgers 14 über dessen Unterseite und zurück über dessen Oberseite zu einem Festpunkt an dem Ausleger 9 geführt.

Zwischen den endseitigen Umlenkrollen 35,36 läuft das Hubseil 31 über die Leitrollen der Laufkatze 18 und zwischen diesen über die Oberflasche 37 des Kranhakens.

Aus der Geometrie gemäß Fig. 4 ist ersichtlich, daß nur durch Verfahren des Auslegerträgers 14 die Unterflasche 37 ihre Höhe beibehält. Durch Verschieben des Auslegerträgers 14 wird somit die Last weder gehoben noch gesenkt.

Aus Fig.5 ist die Art der Einscherung des Halteseils 24 zum gleichzeitigen Verschieben des Gegengewichts 20 und des Auslegerträgers 14 ersichtlich. Da das Halteseil 24 unter schlaufenartiger Umschlingung der Unterflasche 40 des Gegengewichts 20 zu seinem Festpunkt 41 an dem Gegenausleger geführt ist, wird bei einem Verfahren des Auslegerträgers 14 das Gegengewicht 20 gegensinnig jeweils um die halbe Weglänge verfahren. Das Verfahren des Gegenauslegers erfolgt über die Trommel des Fahrwerks 21, auf die die Fahrwerksseile 42 und 43 jeweils gegensinning aufgewickelt sind. Die Enden der Fahrwerksseile sind an Festpunkten 44,45 des Auslegerträgers 14 verankert. Das obere Fahrwerksseil 43 läuft dabei über eine Umlenkseilrolle, die im Bereich des Endes des Auslegers 9 gelagert ist. Die Variante nach Fig.6 unterscheidet sich von der Ausführungsform nach Fig.5 durch die Art des Antriebs des Halteseils 24. Bei der Ausführungsform nach Fig. 6 ist das Halteseil 24 nicht mit dem Auslegerträger 14 verbunden, sondern es ist auf eine zusätzliche Trommel 48 des Fahrwerks 21 aufgewickelt, deren Durchmesser der gewünschten Bewegungscharakteristik des Gegengewichts 20 angepaßt ist.

## Patentansprüche

1. Turmdrehkran mit einem auf einem Portal oder einem Oberwagen eines Fahrgestells angeordneten Turm, einen an dem Turm im Bereich der Turmspitze angelenkten und durch Gestänge oder Seile abgespannten Ausleger und vorzugsweise mit einem Gegenausleger, der mit einem verfahrbaren Gegengewicht versehen ist, dadurch gekennzeichnet, daß an dem Ausleger (9) parallel zu diesem ein ausfahrbarer und diesen durch Ausfahren verlängernder und einziehbarer Auslegerträger (14) geführt ist, und daß auf dem Auslegerträger (14) die verfahrbare Laufkatze (18) angeordnet ist.

2. Turmdrehkran nach Anspruch 1 dadurch gekennzeichnet, daß der Ausleger (9) im Bereich seines äußeren Endes und der verfahrbare Auslegerträger (14) im Bereich seines turmnahen Endes mit Rollen oder Rollensätzen (15,16) versehen sind, die auf zueinander parallelen Schienen oder Trägerprofilen des Auslegeträgers bzw. des Auslegers laufen, so daß der Auslegerträger (14) teleskopartig ausfahrbar und einziehbar mit dem Ausleger (9) verbunden ist.

3. Turmdrehkran nach Anspruch 1 oder 2, dadurch gekennzeichnet, daß der Auslegerträger (14) sowie die Laufkatze (18) mit eigenen Antrieben (21, 27) versehen sind.

4. Turmdrehkran nach Anspruch 3, dadurch gekennzeichnet, daß der Antrieb für den Auslegerträger (14) auf dem Ausleger (9) angeordnet ist.

5. Turmdrehkran nach einem der Ansprüche 1-4, dadurch gekennzeichnet, daß der Antrieb (27) für die Laufkatze (18) auf den Auslegerträger (14) angeordnet ist.

6. Turmdrehkran nach einem der Ansprüche 1-5, dadurch gekennzeichnet, daß der Antrieb (21) des Auslegerträgers (14) derart mit dem auf dem Gegenausleger (12) verfahrbaren Gegengewicht (20) gekuppelt ist, daß dieses entsprechend dem Fahrweg des Auslegerträgers (14) in Richtung auf den Turm (2) oder in Gegenrichtung verfahren wird.

7. Turmdrehkran nach einem der Ansprüche 1 bis 7, dadurch gekennzeichnet, daß das Halteseil (24) des verfahrbaren Gegengewichtes (20) derart mit dem Auslegerträger (14) verbunden ist, daß dieses entsprechend dem Fahrweg des Auslegerträgers (14) in Richtung auf den Turm (2) oder in Gegenrichtung verfahren wird.

8. Verfahren nach einem der Ansprüche 1 bis 7, dadurch gekennzeichnet, daß das Hubseil (31) schlaufenartig über eine Seilrolle (34) im Endbereich des Auslegerträgers (9) eingeschert ist und von dieser Seilrolle (34) ein Trum über Leitrollen (32,33) zu der Hubwerkswinde (30) und das andere Trum über endseitige Leitrollen (35,36) des Auslegerträgers (14) zu seinem Festpunkt an dem Ausleger (9) geführt ist und daß das Hubseil (31) zwischen den endseitigen Leitrollen (35,36) über die Leitrollen der Laufkatze (18) und zwischen diesen über die Oberflasche (37) des Kranhakens verläuft.
